# EUROPÄISCHE PATENTANMELDUNG

(11) **EP 0 230 511 A2**
(43) Veröffentlichungstag der Anmeldung: **05.08.1987**
(21) Anmeldenummer: 86112556.5
(22) Anmeldetag: 10.09.1986
(51) Int. Cl.: H01R 13/18

(54) **Doppelflachfederkontakt mit Aussenüberfeder**

(30) Priorität: 18.11.1985 DE 3540869
(71) Anmelder: Grote & Hartmann GmbH & Co. KG, D-42369 Wuppertal (DE)
(72) Erfinder: Könnemann, Alfred, Dipl.-Ing., D-5600 Wuppertal 21 (DE); Mantlik, Konrad, D-5600 Wuppertal 1 (DE)
(74) Vertreter: Patentanwälte Dr. Solf & Zapf

(57) **Zusammenfassung**

Die Erfindung betrifft einen Doppelflachfederkontakt mit Überfeder, wobei der Doppelflachfederkontakt Anschlußelemente für einen elektrischen Leiterdraht aufweist und eine kastenförmige, im Querschnitt rechteckige Federarmbasis mit einem Boden, Seitenwänden und längsgeteilten Deckenteilen besitzt und wobei sich von jedem Deckenteil ein Federarm nach vorne erstreckt und am Boden Federarme angebunden sind und wobei eine Außenüberfeder etwa formschlüssig auf dem Doppelflachfederkontakt sitzt, dort arretiert ist, eine Außenüberfederarmbasis aufweist, an die sich nach vorne erstreckend Überfederklammerarme angebunden sind, die parallel zu den Federarmen des Doppelflachfederkontaktes verlaufen und von außen auf die Federarme drücken, und wobei die Federarmbasis des Doppelflachfederkontaktes und die Federarmbasis der Außenüberfeder hintereinander angeordnet sind.

## Beschreibung

Die Erfindung betrifft einen Doppelflachfederkontakt mit einer Außenüberfeder gemäß dem Oberbegriff des Anspruchs l.

Ein solcher Doppelflachfederkontakt ist beispielsweise aus der DE-OS 32 48 078 bekannt. Er entspricht den an ihn gestellten Anforderungen. Die Außenüberfeder sitzt formschlüssig auf der kastenförmigen, im Querschnitt rechteckigen Federarmbasis und ist dort arretiert, wobei auch die Außenüberfeder eine im Querschnitt rechteckige, kastenförmige Außenüberfederarmbasis aufweist, an die sich nach vorne erstreckend Überfederklammerarme angebunden sind, die parallel zu den an die Federarmbasis des Doppelflachfederkontaktes angebundenen Federarmen verlaufen und von außen auf die Federarme drücken.

Darüber hinaus gibt es noch verschiedene andere Doppelflachfederkontakte mit Außenüberfedern. Bekannt aber ist, daß derartige Außenüberfederanordnungen allgemein den Nachteil haben, daß die Doppelflachfederarme relativ kurz und hartfedernd und die Federarme der Überfeder materialbedingt weicher sind; denn das Material der Überfeder ist meist dünn, um die in der Regel komplizierte Raumform mit möglichst geringem Aufwand herstellen zu können. Außerdem ist die Federkraft zwischen den Federarmen des Doppelflachfederkontaktes größer als zwischen den Überfederklammerarmen, obwohl es erwünscht ist, weiche Doppelflachfederarme zu gewährleisten, die durch relativ harte Überfederklammerarme gestützt werden.

Andererseits ist bekannt, daß man das aufgezeigte Problem durch eine Innenüberfeder lösen kann (z. B. gemäß DE-OS 24 55 l40, 25 44 0ll). Jedoch nehmen die Innenüberfedern zu viel Innenraum zwischen den Federarmen des Doppelflachfederkontaktes ein, sind schwierig zu montieren und begrenzen die Stecktiefe für einen Stekker zu sehr.

Aufgabe der Erfindung ist, einen Doppelflachfederkontakt der eingangs beschriebenen Art zu schaffen, der eine relativ weiche Federkennlinie der Federarme des Doppelflachfederkontaktes aufweist, dabei aber von einer Außenüberfeder übergriffen wird, die eine überwiegende Klammerfederarmkennlinie aufweist.Die Außenüberfeder soll außerdem leicht montierbar sein und eine einfache Raumform aufweisen.

Diese Aufgabe wird durch die Merkmale des Hauptanspruchs gelöst. Vorteilhafte Weiterbildungen der Erfindung werden in den Unteransprüchen gekennzeichnet.

Anhand der Zeichnung wird die Erfindung beispielhaft näher erläutert. Es zeigen:
Fig. l eine Draufsicht auf den Doppelflachfederkontakt ohne Außenüberfeder,
Fig. 2 eine Seitenansicht des Doppelflachfederkontaktes ohne Außenüberfeder,
Fig. 3 eine Draufsicht auf die Außenüberfeder,
Fig. 4 eine Rückansicht der Außenüberfeder,
Fig. 5 eine Draufsicht auf den Doppelflachfederkontakt mit Außenüberfeder,
Fig. 6 eine Seitenansicht des Doppelflachfederkontaktes mit Außenüberfeder,
Fig. 7 einen Schnitt entlang der Linie VII-VII in Fig. 6,
Fig. 8 einen Teilbereich eines Querschnittes durch die Verriegelungseinrichtung.

Der Doppelflachfederkontakt l aus einem Blechstanzteil ist mit der dazu passenden Außenüberfeder 2 ebenfalls aus einem Blechstanzteil bestückt. Der Doppelflachfederkontakt weist - von hinten nach vorne betrachtet -z. B. die Isolationskralle 3, die Leiterkralle 4 und den Übergangssteg 4 a auf. Andere an sich bekannte Verbindungsmittel für einen elektrischen Leiterdraht anstelle der Krallen 3 und 4 sind vorsehbar. An den Übergangssteg 4 schließt sich eine im Querschnitt rechteckige, vorne und hinten offene,kurze, kasten- bzw. quaderförmige Federarmbasis 5 an, die in Verlängerung des Anbindungsstegs 4 a einen Boden 6, außerdem jeweils eine rechtwinklig vom Boden 6 abge bogene Seitenwand 7 a, 7 b und jeweils einen rechtwinklig von der Seitenwandung 7 a, 7 b abgebogenen Deckenwandungsteil 8 aufweist, wobei die freien Kanten 8 a der Deckenwandungsteile 8 fluchtend sich gegenüberliegend angeordnet sind. An jeden Deckenwandungsteil 8 ist ein Federarm 9, 9 a sich nach vorne erstreckend angebunden. Ebenso sind am Boden 6 zwei Federarme l0 sich nach vorne erstreckend angebunden, die die gleiche Form wie die Federarme 9, 9 a haben und in der Draufsicht (Fig. l) deckungsgleich unter den Federarmen 9, 9 a angeordnet sind. Die Federarme 9, 9 a sowie l0 sind relativ lang im Vergleich zur Länge der Federarmbasis 5, so daß die Federarme eine sehr weiche Federkennlinie aufweisen. Das Verhältnis der Längen der Federarmbasis zu den Federarmen beträgt beispielsweise l:4 bis l:6. Auf halber Länge nach vorne ist zwischen den Federarmen 9, 9 a sowie zwischen den beiden Federarmen l0 ein Spalt ll freigeschnitten. Die Federarme 9, 9 a sowie l0 verlaufen zunächst mit der Ebene der Deckenwandungsteile 8 bzw. des Bodens 6 fluchtend und sind etwa vom Spalt ll beginnend V-förmig aufeinanderzulaufend abgebogen und berühren sich kurz vor dem freien Ende in einer Kontaktlinie l2 und divergieren von dort wieder zur Bildung eines Findungstrichters l3.

Die Deckenwandungsteile 8 weisen im Bereich neben den Stoßkanten 8 a eine sickenartige Einprägung 8 b zum Innenraum der Federarmbasis 5 hin auf, ebenso wie der Boden 6 an etwa gleicher Stelle eine sickenartige Einprägung 6 a zum Innenraum der Federarmbasis 5 enthält. Der Zweck der Einprägungen wird weiter unten erläutert.

Die Gesamtbreite der Federarme 9, 9 a bzw. l0 ist in der Draufsicht betrachtet (Fig. l) geringer als die Breite der Federarmbasis 5, wobei in die Außenkante 9 b des Federarmes 9 und in die entsprechende Außenkante des Federarmes l0 im Bereich zwischen der Anbindung an die Federarmbasis 5 und dem Beginn des Spaltes ll noch eine schmale Ausnehmung 9 c eingebracht ist. Auf der der Ausnehmung 9 c gegenüberliegenden Seite weist die Außenkante 9 b des Federarmes 9 a einen ersten vorspringenden Steg 9 e auf, der nicht bis zur Breitenerstreckung der Federarmbasis 5 reicht, d.h. daß seine freie Kante 9 d gegenüber der Breite der Federarmbasis 5 um etwa eine Materialstärke zurückspringt. Im geringen Abstand nach vorne ist ein weiterer kurzer vorspringender Steg 9 f vorgesehen, der bis zur Breitenerstreckung der Federarmbasis 5 reicht.

Im Bereich zwischen der Federarmbasis 5 und dem Beginn des Spaltes ll ist in Verlängerung nach vorne an die Seitenwandung 7 a ein Stützsteg l4 angebunden, der beiderseits an der Längsseite einen Überstand l5 aufweist, in den ein Langloch l6 eingebracht ist und der über die Höhe der Federarmbasis 5 bzw. über die Federarme 9, l0 übersteht (siehe auch Fig. 8). Der Zweck des Überstands l5 wird weiter unten erläutert. Anstelle des Überstands kann aber auch lediglich eine Auflagekante vorgesehen sein (nicht dargestellt), die etwas tiefer als der Federarm 9 bzw. l0 verläuft.

Die Außenüberfeder 2 weist eine U-förmige, einen seitlich offenen Kasten bildende Federarmbasis l7 auf mit einer Seitenwandung l8, einer Deckenwandung l9 und einer Bodenwandung 20. Die der Seitenwandung l8 gegenüberliegende Seite der Federarmbasis l7 ist offen. Es ist in diesem Bereich lediglich jeweils an die freie Endkante der Bodenwandung 20 bzw. Deckenwandung l9 eine zur Öffnung 2l hin S-förmig abgebogene Lasche 22 angebunden, die aber auch gerade verlaufend ausgebildet sein kann. Die Breite jeder Lasche 22 entspricht der Länge des Langlochs l6 im Überstand l5 des Stützsteges l4 des Doppelflachfederkontaktes l. Nach rückwärts ist mittig jeweils ein nach außen abgebogener Rastfederarm 24 an die Hinterkante der Deckenwandung l9 und Bodenwandung 20 angebunden. In entgegengesetzter Richtung ist an die Bodenwandung 20 und Deckenwandung l9 ein Überfederklammerarm 23 angebunden, der im vorderen Bereich 23 a nach einwärts abgebogen ist. Die Überfederklammerarme 23 verlaufen in die Federarme 9, 9 a und l0 V-förmig aufeinander zu (Fig. 6). Das Längenverhältnis zwischen der Überfederarmbasis l7 und den Klammerfederarmen 23 beträgt z. B. l:l bis l:l,5.

Bei der Montage wird die auf einfache Weise durch Biegungen aus einer Platine gebogene Außenüberfeder von der Seite (siehe Strichlinierung 25 zwischen Fig.l und Fig. 3) unter leichter Spreizung der Boden- und Deckenwandung über die Federarme 9, 9 a und l0 geschoben, bis die Kanten 9 d der Stege 9 e gegen die Innenfläche der Seitenwandung l8 stoßen, so daß die Federarmbasis l7 vor der Federarmbasis 5 positioniert ist, und zwar zwischen der Federarmbasis 5 und dem Beginn des Spaltes ll. Dabei findet die Hinterkante l8 a der Seitenwandung l8 an der Vorderkante 7 der Seitenwandung 7 b der Federarmbasis 5 nach hinten einen Anschlag. Der Anschlag nach vorne wird durch die Hinterkante 9 g des Steges 9 f gewährleistet. Auf diese Weise lagert die Außenüberfeder 2 mit ihrer Federarmbasis 5 nach vorne oder hinten unverschiebbar. Auf der gegenüberliegenden Seite, d.h. im Bereich der Öffnung 2l, reicht es aus, wenn die Laschen 22 auf den im Vergleich zu den Federarmen 9, l0 tiefer liegenden Längskanten des Stützsteges l4 aufliegen (nicht dargestellt) und hinten mit ihrer Hinterkante l4 a gegen die Vorderkante 5 a der Federarmbasis 5 stoßen.

Eine besonders sichere Lagerung ergibt sich, wenn die Lappen 22 in die Langlöcher l6 des Stützsteges l4 greifen, weil dann auch eine Aufspreizung der Bodenwandung 20 und Deckenwandung l9 verhindert ist, was ggf. von Vorteil sein kann. Diese Lagerung ergibt sich insbesondere aus Fig. 7 und 8.

Die Länge der Klammerfederarme 23 ist so bemessen, daß die abgebogenen Bereiche noch vor der Kontaktlinie l2 auf die Federarme 9, 9 a bzw. l0 drücken.

Die sickenförmigen Einprägungen 8 b und 6 a dienen zur Aufnahme der Rastfederzungen 24, wenn der Doppelflachfederkontakt in eine Gehäusekammer gesteckt wird und die Rastfederzungen einwärts ausweichen müssen. Dementsprechend ist auch die Tiefe der Einprägungen gewählt.

Eine zweckmäßige Ausführungsform der Erfindung sieht vor, daß im Bereich vor der Seitenwandung l8 an den beiden Klammerfederarmen 23 ein Anschlagsteg 26 an der Seitenkante vorsteht, der mit einer entsprechenden Gegenkante in einer Gehäusekammer (nicht dargestellt) zusammenwirkt. Auf der anderen Seite des Doppelflachfederkontaktes dient als Anschlag die Vorderkante l4 b des Stützsteges l4 in gleicher Weise in Kombi nation mit einer entsprechenden Anschlagkante in der Gehäusekammer. Diese Anschlagmittel wirken in an sich bekannter Weise mit den Rastfederzungen 24 zusammen, die nach dem Einsetzen des Doppelflachfederkontaktes in eine Gehäusekammer hinter eine Rastkante springen.

Die Bauform des neuen Doppelflachfederkontaktes gewährleistet eine überdurchschnittlich elastische und weiche Federung der Federarme 9, 9 a und l0, weil die Federarme extrem lang sind. Da die Federarmbasis 5 aber relativ kurz ist, wird die Baulänge des Doppelflachfederkontaktes nicht länger als normal. Durch die neuartige Anordnung der Federarmbasis l7 der Außenüberfeder 2 vor der Federarmbasis 5 können relativ kurze Klammerfederarme 23 gewählt werden, die eine entsprechend hohe Federkraft gewährleisten können. Diese hohe Federkraft wird insbesondere aber auch dadurch noch unterstützt, daß die Federarmbasis l7 der Außenüberfeder 2 U-förmig und zur Seite hin offen ist, so daß erhebliche Kräfte erforderlich sind, die Federarmbasis l7 aufzuhebeln. Die Verriegelung der Federarmbasis l7 entsprechend Fig. 7 und 8 macht ein Aufhebeln nahezu unmöglich. Die einfache Raumform der Außenüberfeder ermöglicht die Herstellung durch einfache Biegevorgänge, so daß sehr hartes Metall verwendet werden kann, das wiederum eine sehr hohe Federkraft zur Verfügung stellt. Außerdem gewährleisten die kurzen Klammerfederarme 23 von Hause aus eine relativ hohe Federkraft, weil sie wie kurze Hebel wirken. Insgesamt erreicht man daher mit dem neuen Doppelflachfederkontakt Kraft- und Kontaktverhältnisse, wie sie normalerweise nur mit Kontakten mit Innenüberfedern erzielbar sind, wobei die bekannten Vorteile der Außenüberfeder - z. B. eine einfache Montagearbeit - erhalten bleiben. Beim erfindungsgemäßen Doppelflachfederkontakt überwiegt die Federkraft der Außenüberfeder; sie verhält sich z. B. im Vergleich zur Federkraft der Federarme 9, 9 a und l0 der Doppelflachfeder z. B. sogar wie 2:l.

Durch die Hintereinanderreihung der Federarmbasen 5 und l7, deren Wandungen in Längsrichtung fluchten, ergibt sich in der Addition ein relativ langer Führungskasten, der für eine formschlüssige Lagerung in einer entsprechend geformten Aufnahme einer Gehäusekammer erwünscht ist und bei den anderen bekannten Doppelflachfederkontakten durch die Länge der Federarmbasis der Doppelflachfeder ohne weiteres gewährleistet ist. Eine Verkürzung der Federarmbasis der Doppelflachfeder ist für eine Doppelflachfeder mit kastenförmiger Federarmbasis widersinnig, weshalb wohl auch noch keine Doppelflachfeder der erfindungsgemäßen Art konstruiert worden ist. Erst die Idee der zur Lagerung erforderlichen Restlänge der Federarmbasis der Doppelflachfeder durch die Federarmbasis der Außenüberfeder zu erbringen, konnte zur Lösung der gestellten Aufgabe führen. Dazu mußte aber erst ein völlig neues, aus dem Stand der Technik nicht vorgegebenes Konstruktionsprinzip geschaffen werden.

## Patentansprüche

1. Doppelflachfederkontakt mit Überfeder, wobei der Doppelflachfederkontakt Anschlußelemente für einen elektrischen Leiterdraht aufweist und eine kastenförmige, im Querschnitt rechteckige Federarmbasis mit einem Boden, Seitenwänden und längsgeteilten Deckenteilen besitzt und wobei sich von jedem Deckenteil ein Federarm nach vorne erstreckt und am Boden Federarme angebunden sind und wobei eine Außenüberfeder etwa formschlüssig auf dem Doppelflachfederkontakt sitzt, dort arretiert ist, eine Außenüberfederarmbasis aufweist, an die sich nach vorne erstreckend Überfederklammerarme angebunden sind, die parallel zu den Federarmen des Doppelflachfederkontaktes verlaufen und von außen auf die Federarme drücken, **dadruch gekennzeichnet**, daß die Federarmbasis (5) des Doppelflachfederkontaktes (l) und die Federarmbasis (l7) der Außenüberfeder (2) hintereinander angeordnet sind.

2. Doppelflachfederkontakt nach Anspruch l,
**dadurch gekennzeichnet**,
daß die Federarmbasis (l7) der Außenüberfeder (2) die Federarme (9,9 a bzw. l0) des Doppelflachfederkontaktes formschlüssig übergreift.

3. Doppelflachfederkontakt nach Anspruch 2,
**dadurch gekennzeichnet**, daß die Federarmbasis (l7) im Querschnitt U-förmig ist und einen seitlich offenen Kasten bildet.

4. Doppelflachfederkontakt nach Anspruch 3,
**dadurch gekennzeichnet**, daß die Federarmbasis (l7) eine Seitenwandung (l8), eine Deckenwandung (l9) und eine Bodenwandung (20) aufweist und die der Seitenwandung (l8) gegenüberliegende Seite offen ist, wobei die Deckenwandung (l9) und die Bodenwandung (20) auf den Federarmen (9,9 a bzw. l0) sitzen.

5. Doppelflachfederkontakt nach einem oder mehreren der Ansprüche 2 bis 4, **dadurch gekennzeichnet**, daß an die freie Endkante der Bodenwandung (20) und der Deckenwandung (l9) eine zur Öffnung (2l) hin vorzugsweise S-förmig abgebogene Lasche (22) angebunden ist und daß in Verlängerung nach vorne an die Seitenwandung (7 a) der Federarmbasis (5) ein Stützsteg (l4) angebunden ist, auf dessen Längskante sich die Laschen (22) abstützen können.

6. Doppelflachfederkontakt nach einem oder mehreren der Ansprüche 2 bis 5, **dadurch gekennzeichnet**, daß der Stützsteg (l4) beiderseits an der Längsseite einen Überstand (l5) aufweist, in den ein Langloch (l6) eingebracht ist, in das jeweils eine Lasche (22) eingreift.

7. Doppelflachfederkontakt nach einem oder mehreren der Ansprüche l bis 6, **dadurch gekennzeichnet**, daß die Gesamtbreite der Federarme (9,9a) bzw. (l0) in der Draufsicht betrachtet geringer ist als die Breite der Federarmbasis (5), wobei in die Außenkante (9 b) des Federarms (9) und in die entsprechende Außenkante des Federarms (l0) im Bereich zwischen der Anbindung an die Federarmbasis (5) und den Beginn eines etwa auf halber Länge der Federarme vorgesehenen Spaltes (ll) noch eine schmale Ausnehmung (9c) eingebracht ist, die die Montage der Außenüberfeder erleichtert.

8. Doppelflachfederkontakt nach einem oder mehreren der Ansprüche l bis 7, **dadurch gekennzeichnet**, daß auf der der Ausnehmung (9c) gegenüberliegenden Seite die Außenkante (9b) des Federarms (9a) wie auch die entsprechende Außenkante des Federarms (l0) einen ersten vorspringenden Steg (9e) aufweist, dessen freie Kante (9d) gegenüber der Breite der Federarmbasis etwas zurückspringt und daß in geringem Abstand nach vorne ein weiterer kurzer vorspringender Steg (9f) vorgesehen ist, der bis zur Breitenerstreckung der Federarmbasis (5) reicht, wobei die Kanten (9d) der Stege (9e) gegen die Innenfläche der Seitenwandung (l8) der Außenüberfeder stoßen und die Hinterkante (l8 a) der Seitenwandung (l8) an der Vorderkante (7) der Seitenwandung (7b) der Federarmbasis (5) nach hinten einen Anschlag findet und der Anschlag nach vorne durch die Hinterkante (9g) des Steges (9f) gewährleistet wird.

9. Doppelflachfederkontakt nach Anspruch 8,
**dadurch gekennzeichnet**, daß im Bereich der Öffnung (2l) der Außenüberfederbasis (l7) die Laschen (22) auf den Längskanten des Stützsteges (l4) aufliegen und mit ihrer Hinterkante (l4 a) gegen die Vorderkante (5a) der Federarmbasis (5) stoßen.

l0. Doppelflachfederkontakt nach einem oder mehreren der Ansprüche l bis 9, **dadurch gekennzeichnet**, daß die Länge der Klammerfederarme (23) so bemessen ist, daß die abgebogenen Bereiche (23 a) noch vor der Kontaktlinie (l2) auf die Federarme (9,9a) bzw. (l0) drücken.

11. Doppelflachfederkontakt nach Anspruch l0,
**dadurch gekennzeichnet**, daß das Längenverhältnis zwischen der Überfederarmbasis (l7) und den Klammerfederarmen (23) l:l bis l:l,5 beträgt.

12. Doppelflachfederkontakt nach einem oder mehreren der Ansprüche l bis ll, **dadurch gekennzeichnet**, daß das Verhältnis der Längen der Federarmbasis (5) zu den Federarmen (9,9a) bzw. (l0) l:4 bis l:6 beträgt.

13. Doppelflachfederkontakt nach einem oder mehreren der Ansprüche l bis l2, **dadurch gekennzeichnet**, daß die Deckenwandungsteile (8) im Bereich neben den Stoßkanten (8a) eine sickenartige Vertiefung (8b) aufweisen, ebenso wie der Boden (6) an etwa gleicher Stelle eine sickenartige Vertiefung (6a) besitzt und daß an die Hinterkante der Deckenwandung (l9) und der Bodenwandung (20) der Außenüberfeder (2) jeweils mittig über den Vertiefungen (8b, 6a) eine nach außen abgebogene Rastfeder (24) angebunden ist.

14. Doppelflachfederkontakt nach einem oder mehreren der Ansprüche l bis l3, **dadurch gekennzeichnet**, daß im Bereich vor der Seitenwandung (l8) an den beiden Klammerfederarmen (23) ein Anschlagsteg (26) an der Seitenkante angeordnet ist und daß auf der anderen Seite des Doppelflachfederkontaktes als Anschlag die Vorderkante (l4b) des Stützsteges (l4) vorgesehen ist.
